# EUROPÄISCHE PATENTANMELDUNG

(11) **EP 4 194 098 A1**
(43) Veröffentlichungstag der Anmeldung: **14.06.2023**
(21) Anmeldenummer: 22209389.0
(22) Anmeldetag: 24.11.2022
(51) Int. Cl.: B05B 7/04, B05B 7/24, B05B 15/658, B65D 83/20, B65D 83/68, B05B 12/14

(54) **HANDDOSIERVORRICHTUNG ZUR DOSIERTEN VERTEILUNG EINER FLUIDEN MONTAGEZUSAMMENSETZUNG**

(30) Priorität: 09.12.2021 DE 202021106733 U
(71) Anmelder: ClearoPAG GmbH, 33829 Borgholzhausen (DE)
(72) Erfinder: Klein, Helmut, 33829 Borgholzhausen (DE)
(74) Vertreter: Deters, Frank

(57) **Zusammenfassung**

Die Erfindung betrifft eine Handdosiervorrichtung (2) zur dosierten Verteilung einer fluiden Montagezusammensetzung, umfassend eine Handdosierpistole (4), einen ersten Schlauch (6) und einen ersten Adapter (10). Die Handdosierpistole (4) hat eine erste ortsfeste Aufnahmeeinrichtung (14) mit einem ersten Gewinde (16) zum Eindrehen einer ersten unter Druck stehenden, zumindest einen Teil der Montagezusammensetzung enthaltenden und ein erstes Anschlussgewinde aufweisenden Aerosoldose. Das erste Gewinde (16) ist komplementär zum ersten Anschlussgewinde ausgebildet ist. Der erste Schlauch (6) hat an einem ersten Ende einen Anschluss (22) für ein Großgebindebehältnis und an einem zweiten Ende einen Gewindeanschluss (24). Der erste Adapter (10) weist einen ersten Adapteranschluss (28) auf, der ein zum ersten Gewinde (16) komplementäres Gegengewinde (30) hat und in die erste Aufnahmeeinrichtung (14) der Handdosierpistole (4) eindrehbar ist. Der erste Adapter (10) weist einen zweiten Adapteranschluss (32) auf, der komplementär zum Gewindeanschluss (24) am zweiten Ende des ersten Schlauches (6) ausgebildet ist.

## Beschreibung

Die Erfindung betrifft eine Handdosiervorrichtung zur dosierten Verteilung einer fluiden Montagezusammensetzung. Eine derartige Handdosiervorrichtung ist aus der DE 102009019515 A1 für eine einkomponentige Montagezusammensetzung und aus der DE 202014006023 U1 für eine mehrkomponentige Montagezusammensetzung bekannt. Die Handdosiervorrichtungen umfassen dabei jeweils eine Handdosierpistole, die eine erste ortsfeste Aufnahmeeinrichtung, mit einem ersten Gewinde zum Eindrehen einer ersten unter Druck stehenden, zumindest einen Teil der Montagezusammensetzung enthaltenden und ein komplementäres Gegengewinde aufweisenden Aerosoldose hat. Die in der DE 102009019515 A1 offenbarte Handdosierpistole für eine einkomponentige Montagezusammensetzung weist dabei lediglich eine Aufnahmeeinrichtung für eine Aerosoldose auf, die die Montagezusammensetzung enthält. Die in der DE 202014006023 U1 offenbarte Handdosierpistole weist eine erste und eine weitere Aufnahmeeinrichtung auf, wobei ein erster Teil der Montagezusammensetzung in einer ersten Aerosoldose enthalten ist und der weitere Teil der Montagezusammensetzung in einer weiteren Aerosoldose. Die erste Aerosoldose wird dann in die erste Aufnahmeeinrichtung und die weitere Aerosoldose in die weitere Aufnahmeeinrichtung eingeschraubt. Mittels der Handdosierpistole kann dann der Inhalt der Aerosoldosen, gegebenenfalls nach einem vorherigen Mischvorgang, dosiert und gezielt auf der Baustelle abgegeben werden. Die Aerosoldose sind dabei im Markt als Kleingebindekartuschen weit verbreitet und beinhalten ein Volumen von 500 - 750 ml Montagezusammensetzung.

Darüber hinaus ist eine Handdosiervorrichtung bekannt, bei der eine Handdosierpistole ein oder zwei Gewindeanschlüsse für Schläuche mit entsprechenden Gegengewinden aufweist. Die Schläuche sind dann wiederum mit Großgebindebehältnissen verbunden, in denen 3 - 10,5 kg der Montagezusammensetzung oder einer Komponente der Montagezusammensetzung enthalten sind. Eine angebrochene Kleingebinde-Aerosoldose oder ein Großgebindebehältnis sind nach dem erstmaligen Einsatz nur noch eine begrenzte Zeit zu gebrauchen. Nach Abschluss der Montagearbeit werden die angebrochenen Gebinde daher mit dem nicht verwendeten Inhalt entsorgt.

Der Erfindung liegt die Aufgabe zugrunde, eine Handdosiervorrichtung der eingangs genannten Art bereitzustellen, mit der ökonomischer gearbeitet werden kann.

Die Aufgabe wird durch eine Handdosiervorrichtung mit den Merkmalen des Anspruchs 1 gelöst, sowie durch einen Außengewindeadapter nach Anspruch 10 und einen Innengewindeadapter nach Anspruch 11.

Die Handdosiervorrichtung umfasst eine Handdosierpistole, einen ersten Schlauch und einen ersten Adapter. Die Handdosierpistole hat eine erste ortsfeste Aufnahmeeinrichtung mit einem ersten Gewinde zum Eindrehen einer ersten unter Druck stehenden, zumindest einen Teil der Montagezusammensetzung und ein erstes Anschlussgewinde aufweisenden Aerosoldose. Ortsfest meint dabei, dass die Aufnahmeeinrichtung unmittelbar und unbeweglich relativ zu den weiteren unbeweglichen Komponenten der Handdosierpistole an dieser fixiert ist. Das erste Gewinde ist dabei komplementär zum ersten Anschlussgewinde ausgebildet. Der erste Schlauch hat an einem ersten Ende einen Anschluss für ein Großgebindebehältnis und an einem zweiten Ende einen Gewindeanschluss. Der erste Adapter weist einen ersten Adapteranschluss auf, der ein zum ersten Gewinde komplementäres Gegengewinde hat und in die erste Aufnahmeeinrichtung der Handdosierpistole eindrehbar ist. Der erste Adapter weist zudem einen zweiten Adapteranschluss auf, der komplementär zum Gewindeanschluss am zweiten Ende des Schlauches ausgebildet ist.

In der Praxis nahm ein Handwerker bislang entweder für die Verarbeitung einer einkomponentigen Montagezusammensetzung eine Handdosierpistole für Kleingebinde-Aerosoldosen und eine weitere Handdosierpistole für Großgebindebehältnisse mit auf die Baustelle. Vor Ort entschied er dann, welche Handdosierpistole zum Einsatz kam. Oft nahm ein Handwerker aber auch nur diejenige Handdosierpistole mit, die er für die geeignetere hielt oder die als einzige noch vorhandene Handdosierpistole im Betrieb verfügbar war. Vor Ort konnte es dann passieren, dass er entweder gezwungen war, viele Kleingebinde-Aerosoldosen zu verwenden, die auf den verwendeten Inhalt umgerechnet teurer sind als ein Großgebindebehältnis. Oder der Handwerker musste ein Großgebindebehältnis anbrechen, obwohl er nur eine kleine Menge der Montagezusammensetzung benötigte.

Ein Handwerker hat mithilfe der erfindungsgemäßen Handdosiervorrichtung nunmehr die Möglichkeit entweder in gewohnter Weise eine erste Kleingebinde-Aerosoldose unmittelbar in die entsprechende Aufnahmeeinrichtung der Handdosierpistole einzudrehen und die in der Aerosoldose enthaltene Montagezusammensetzung zu verarbeiten. Er hat aber zusätzlich die Möglichkeit statt der ersten Aerosoldose, den ersten Adapter mit dem ersten Adapteranschluss in die erste Aufnahmeeinrichtung derselben Handdosierpistole einzudrehen. Der zweite Adapteranschluss des ersten Adapters wird dann mit dem Gewindeanschluss am zweiten Ende des Schlauches verbunden und der Schlauch mit dessen ersten Ende an ein die Montagezusammensetzung enthaltenes Großgebindebehältnis angeschlossen. Der Handwerker benötigt auf der Baustelle dadurch zukünftig nur noch eine erfindungsgemäße Handdosiervorrichtung für eine einkomponentige Montagezusammensetzung mit nur noch einer Handdosierpistole. Der Handwerker kann mit der erfindungsgemäßen Handdosiervorrichtung auch mit dem oben beschriebenen Anschluss eines Großgebindebehältnisses beginnen und nach Aufbrauchen eines Großgebindebehältnisses eine Kleingebinde-Aerosoldose mit der gleichen Montagezusammensetzung an die bereits verwendete Handdosierpistole anschließen, falls er feststellt, dass sich das Anbrechen eines neuen Gebindebehältnisses nicht lohnt. Der Handwerker verdreckt dadurch auf der Baustelle stets nur eine Handdosierpistole, die er anschließend reinigen muss, anstelle von zwei unterschiedlichen Handdosierpistolen.

In einer vorteilhaften Ausgestaltung der Erfindung ist das erste Gewinde der ersten Aufnahmeeinrichtung ein Innengewinde mit einem Durchmesser von 40 mm. Diese Geometrie ist komplementär zu den im Handel erhältlichen typischen Kleingebinde-Aerosoldose mit Außengewinde für Montagezusammensetzungen.

Mit Vorteil ist der Gewindeanschluss am zweiten Ende des ersten Schlauches mit einem Innengewinde von 16 mm und einem konisch zulaufenden Dichtungssitz ausgebildet. Der zweite Adapteranschluss des ersten Adapters ist dann entsprechende komplementär zu diesem Gewindeanschluss ausgebildet.

In einer vorteilhaften Ausgestaltung der Erfindung umfasst die Handdosiervorrichtung einen weiteren Schlauch und einen weiteren Adapter. Die Handdosierpistole weist dabei eine weitere ortsfeste Aufnahmeeinrichtung auf, mit einem weiteren Gewinde zum Eindrehen einer weiteren unter Druck stehenden, zumindest einen Teil der Montagezusammensetzung enthaltenden und ein komplementäres Gegengewinde aufweisenden Aerosoldose. Der weitere Schlauch hat an einem ersten Ende einen Anschluss für ein Großgebindebehältnis und an einem zweiten Ende einen Gewindeanschluss. Der weitere Adapter weist einen ersten Adapteranschluss auf, der ein zum weiteren Gewinde komplementäres Gegengewinde hat und in die weitere Aufnahmeeinrichtung der Handdosierpistole eindrehbar ist. Der weitere Adapter weist zudem einen zweiten Adapteranschluss auf, der komplementär zum Gewindeanschluss am zweiten Ende des weiteren Schlauches ausgebildet ist. Durch diese Ausgestaltung eignet sich die Handdosiervorrichtung zum Ausbringen von Mehrkomponentenmassen.

In einer besonders bevorzugten Ausgestaltung der Handdosiervorrichtung mit einer Handdosierpistole mit mehr als einer Aufnahmeeinrichtung ist das erste Gewinde der ersten Aufnahmeeinrichtung ein Innengewinde und das weitere Gewinde der weiteren Aufnahmeeinrichtung ein Außengewinde. Dadurch ist sichergestellt, dass die beiden Anschlüsse beim Anschluss zweier Aerosoldose, von denen in der ersten Aerosoldose eine erste Komponente und in der weiteren Aerosoldose die weitere Komponente der Montagezusammensetzung enthalten ist, nicht miteinander verwechselt werden können. Der erste Adapteranschluss des ersten Adapters hat dementsprechend eine komplementär zum Innengewinde der ersten Aufnahmeeinrichtung ausgebildetes Außengewinde und der erste Adapteranschluss des weiteren Adapters hat ein komplementär zum Außengewinde der weiteren Aufnahmeeinrichtung ausgebildetes Innengewinde.

Mit Vorteil ist das weitere Gewinde der weiteren Aufnahmeeinrichtung ein Außengewinde mit einem Durchmesser von 21 mm. Diese Geometrie ist komplementär zu den im Handel erhältlichen typischen Kleingebinde-Aerosoldose mit Innengewinde, die die weitere Komponente für eine zweikomponentige Zusammensetzung enthalten.

In einer bevorzugten Ausgestaltung der Erfindung weist die Handdosierpistole der Handdosiervorrichtung einen Griff zum Halten, eine Austrittsdüse, zum Austritt der Montagezusammensetzung und ein zwischen jeder Aufnahmeeinrichtung und der Austrittsdüse jeweils angeordnetes Absperrventil auf, das durch einen Bedienhebel von einer Schließposition in eine Geöffnetposition verbringbar ist.

Mit Vorteil sind die ein oder zwei Aufnahmeeinrichtungen dergestalt ortsfest an der Handdosierpistole angeordnet, dass in diese aufgenommene Aerosoldosen in einer horizontalen Arbeitsposition der Handdosierpistole kopfüber, mit einer Ventilöffnung nach unten festlegbar sind.

In einer formelhaften Ausgestaltung der Erfindung sind die ein oder zwei Aufnahmeeinrichtungen spiegelsymmetrisch zur Mittellängsachse der Handdosierpistole angeordnet. Die Handhabung der Handdosierpistole ist dadurch erleichtert.

Die Erfindung wird ferner durch einen Außengewindeadapter zur Verwendung in einer der vorgenannten Handdosiervorrichtungen gelöst, wobei der Außengewindeadapter einen ersten Adapteranschluss aufweist, der ein Außengewinde mit einem Durchmesser von 40 mm hat, und einen weiteren Adapteranschluss mit einem Außengewinde von 16 mm und einem konisch zulaufenden Dichtungssitz aufweist.

Die Erfindung wird zudem durch einen Innengewindeadapter zur Verwendung in einer der vorgenannten Handdosiervorrichtungen gelöst, wobei der Innengewindeadapter einen ersten Adapteranschluss aufweist, der ein Innengewinde mit einem Durchmesser von 21 mm hat und einen weiteren Adapteranschluss mit einem Außengewinde von 16 mm und einem konisch zulaufenden Dichtungssitz aufweist. Weitere Einzelheiten und vorteilhafte Ausgestaltungen der Erfindung sind dem nachfolgend beschriebenen, schematisch dargestellten Ausführungsbeispiel zu entnehmen; es zeigen:
- Fig. 1: zeigt eine Handdosierpistole einer erfindungsgemäßen Handdosiervorrichtung,
- Fig. 2: zeigt eine erfindungsgemäße Handdosiervorrichtung mit der Handdosierpistole aus Fig. 1,
- Fig. 3: zeigt einen Außengewindeadapter aus Fig.2,
- Fig. 4: zeigt einen Innengewindeadapter aus Fig.2 in einer Perspektive schräg von oben und
- Fig. 5: zeigt den Innengewindeadapter aus Fig. 4 in einer Perspektive schräg von unten.

Nachfolgend werden gleichwirkende Elemente der Erfindung mit einer einheitlichen Bezugsziffer versehen, sofern dies sinnvoll ist. Die im Zusammenhang mit dem Ausführungsbeispiel nachstehend erläuterten Merkmale können auch einzeln oder in anderen Kombinationen Gegenstand der Erfindung sein.

Fig. 2 zeigt eine erfindungsgemäße Handdosiervorrichtung 2 umfassend eine Handdosierpistole 4, einen ersten Schlauch 6 und einen weiteren Schlauch 8, einen ersten Adapter 10 und einen weiteren Adapter 12. Fig.1 zeigt die Handdosierpistole 4 aus Fig. 2 ohne die vorgenannten Adapter und Schläuche. Die Handdosierpistole 4 ist im Ausführungsbeispiel als Pistole für eine Montagezusammensetzung aus zwei Komponenten ausgebildet. Die Handdosierpistole 4 hat eine erste ortsfeste Aufnahmeeinrichtung 14 mit einem ersten Gewinde 16 und eine weitere ortsfeste Aufnahmeeinrichtung 18 mit einem weiteren Gewinde 20. Der erste Schlauch 6 hat an einem ersten Ende einen Anschluss 22 für ein Großgebindebehältnis, das in den Figuren nicht dargestellt ist. Der erste Schlauch 6 hat zudem an einem zweiten Ende einen Gewindeanschluss 24.

Der erste Adapter 10 in Fig. 2 ist identisch mit dem in Fig. 3 dargestellten Außengewindeadapter 26. Der erste Adapter 10 weist einen ersten Adapteranschluss 28 auf, der ein zum ersten Gewinde 16 komplementäres Gegengewinde 30 hat und in die erste Aufnahmeeinrichtung 14 der Handdosierpistole 4 ein drehbar ist. Der erste Adapter 10 weist zudem einen zweiten Adapteranschluss 32 auf, der komplementär zum Gewindeanschluss 24 am zweiten Ende des ersten Schlauches 6 ausgebildet ist.

Der in Fig. 2 abgebildete weitere Schlauch 8 hat an einem ersten Ende einen Anschluss 34 für ein weiteres Großgebindebehältnis das in den Figuren aber ebenfalls nicht abgebildet ist. Der weitere Schlauch 8 weist zudem an einem zweiten Ende einen Gewindeanschluss 36 auf.

Der in Fig.2 abgebildete weitere Adapter 12 ist identisch zum Innengewindeadapter 38, der in Fig. 4 und Fig.5 separat abgebildet ist. Der weitere Adapter 12 weist einen ersten Adapteranschluss 40 auf, der ein zum weiteren Gewinde 20 der weiteren Aufnahmeeinrichtung 18 komplementäres Gegengewinde 42 hat. Der weitere Adapter 12 weist zudem einen zweiten Adapteranschluss 44 auf, der komplementär zum Gewindeanschluss 36 am zweiten Ende des weiteren Schlauches 8 ausgebildet ist.

Das erste Gewinde 16 der ersten Aufnahmeeinrichtung 14 ist als Innengewinde ausgebildet und dass weitere Gewinde 20 der weiteren Aufnahmeeinrichtung 18 als Außengewinde.

Die Handdosierpistole 4 weist einen Griff 46 zum Halten, eine Austrittsdüse 48, zum Austritt der Montagezusammensetzung und ein zwischen jeder Aufnahmeeinrichtung 14,18 und der Austrittsdüse 48 jeweils angeordnetes Absperrventil auf, dass in den Figuren jedoch nicht zu erkennen ist. Das Absperrventil ist durch einen Bedienhebel 50 von einer Schließposition in eine Geöffnetposition verbringbar. Die beiden Aufnahmeeinrichtungen 14,18 sind spiegelsymmetrisch zur Mittellängsachse 52 der Handdosierpistole 4 angeordnet.

Der Außengewindeadapter 26 weist einen ersten Adapteranschluss 28 auf, der als Gegengewinde 30 ein Außengewinde mit einem Durchmesser von 40 mm hat. Der Außengewindeadapter 26 weist zudem einen zweiten Adapteranschluss mit einem Außengewinde von 16 mm und einem konisch zulaufenden Dichtungssitz 54 auf.

Der Innengewindeadapter 38 weist einen ersten Adapteranschluss 40 auf, der als Gegengewinde 42 ein Innengewinde mit einem Durchmesser von 21 mm hat. Der Innengewindeadapter 38 weist zudem einen zweiten Adapteranschluss 44 mit einem Außengewinde von 16 mm und einem konisch zulaufenden Dichtungssitz 56 auf.

### Bezugsziffern

- 2: Handdosiervorrichtung
- 4: Handdosierpistole
- 6: erster Schlauch
- 8: weiterer Schlauch
- 10: erster Adapter
- 12: weiterer Adapter
- 14: erste Aufnahmeeinrichtung
- 16: erstes Gewinde
- 18: weitere Aufnahmeeinrichtung
- 20: weiteres Gewinde der weiteren Aufnahmeeinrichtung
- 22: Anschluss am ersten Ende des ersten Schlauches
- 24: Gewindeanschluss am zweiten Ende des ersten Schlauches
- 26: Außengewindeadapter
- 28: erster Adapteranschluss des ersten Adapters
- 30: Gegengewinde am ersten Adapteranschluss
- 32: zweiter Adapteranschluss
- 34: Anschluss am ersten Ende des weiteren Schlauches
- 36: Gewindeanschluss am zweiten Ende des weiteren Schlauches
- 38: Innengewindeadapter
- 40: erster Adapteranschluss des weiteren Adapters
- 42: Gegengewinde am ersten Adapteranschluss des weiteren Adapters
- 44: zweiter Adapteranschluss des weiteren Adapters
- 46: Griff
- 48: Austrittsdüse
- 50: Bedienhebel
- 52: Mittellängsachse der Handdosierpistole
- 54: konisch zulaufender Dichtungssitz am zweiten Adapteranschluss des Außengewindeadapters
- 56: konisch zulaufender Dichtungssitz am zweiten Adapteranschluss des Innengewindeadapters

## Patentansprüche

1. Handdosiervorrichtung (2) zur dosierten Verteilung einer fluiden Montagezusammensetzung, umfassend eine Handdosierpistole (4), einen ersten Schlauch (6) und einen ersten Adapter (10), wobei die Handdosierpistole (4) eine erste ortsfeste Aufnahmeeinrichtung (14) mit einem ersten Gewinde (16) zum Eindrehen einer ersten unter Druck stehenden, zumindest einen Teil der Montagezusammensetzung enthaltenden und ein erstes Anschlussgewinde aufweisenden Aerosoldose hat und das erste Gewinde (16) komplementär zum ersten Anschlussgewinde ausgebildet ist, wobei der erste Schlauch (6) an einem ersten Ende einen Anschluss (22) für ein Großgebindebehältnis und an einem zweiten Ende einen Gewindeanschluss (24) hat, und wobei der erste Adapter (10) einen ersten Adapteranschluss (28) aufweist, der ein zum ersten Gewinde (16) komplementäres Gegengewinde (30) hat und in die erste Aufnahmeeinrichtung (14) der Handdosierpistole (4) eindrehbar ist, und der erste Adapter (10) einen zweiten Adapteranschluss (32) aufweist, der komplementär zum Gewindeanschluss (24) am zweiten Ende des ersten Schlauches (6) ausgebildet ist.

2. Handdosiervorrichtung (4) nach Anspruch 1, **dadurch gekennzeichnet, dass** das erste Gewinde (16) der ersten Aufnahmeeinrichtung (14) ein Innengewinde mit einem Durchmesser von 40 mm ist.

3. Handdosiervorrichtung (4) nach einem der vorangehenden Ansprüche, **dadurch gekennzeichnet, dass** der Gewindeanschluss (24) am zweiten Ende des ersten Schlauches (6) mit einem Innengewinde von 16 mm und einem konisch zulaufenden Dichtungssitz (54) ausgebildet ist.

4. Handdosiervorrichtung (4) nach einem der vorangehenden Ansprüche, **gekennzeichnet durch** einen weiteren Schlauch (8) und einen weiteren Adapter (12),
wobei die Handdosierpistole (4) eine weitere ortsfeste Aufnahmeeinrichtung (18) aufweist, mit einem weiteren Gewinde (20) zum Eindrehen einer weiteren unter Druck stehenden, zumindest einen Teil der Montagezusammensetzung enthaltenden und ein weiteres Anschlussgewinde aufweisenden Aerosoldose und das weitere Gewinde (20) komplementär zum weiteren Anschlussgewinde ausgebildet ist, wobei der weitere Schlauch (8) an einem ersten Ende einen Anschluss (34) für ein weiteres Großgebindebehältnis und an einem zweiten Ende einen Gewindeanschluss (36) hat, und wobei der weitere Adapter (12) einen ersten Adapteranschluss (40) aufweist, der ein zum weiteren Gewinde (20) komplementäres Gegengewinde (42) hat und in die weitere Aufnahmeeinrichtung (18) der Handdosierpistole (4) eindrehbar ist, und der weitere Adapter (12) einen zweiten Adapteranschluss (44) aufweist, der komplementär zum Gewindeanschluss (36) am zweiten Ende des weiteren Schlauches (8) ausgebildet ist.

5. Handdosiervorrichtung (4) nach Anspruch 4, **dadurch gekennzeichnet, dass** das erste Gewinde (16) der ersten Aufnahmeeinrichtung (14) ein Innengewinde und das weitere Gewinde (20) der weiteren Aufnahmeeinrichtung (18) ein Außengewinde ist.

6. Handdosiervorrichtung (4) nach einem der Ansprüche 4 oder 5, **dadurch gekennzeichnet, dass** das weitere Gewinde (20) der weiteren Aufnahmeeinrichtung (18) ein Außengewinde mit einem Durchmesser von 21 mm ist.

7. Handdosiervorrichtung (4) nach einem der vorangehenden Ansprüche, **dadurch gekennzeichnet, dass** die Handdosierpistole (4) einen Griff (46) zum Halten, eine Austrittsdüse (48), zum Austritt der Montagezusammensetzung und ein zwischen jeder Aufnahmeeinrichtung (14, 18) und der Austrittsdüse (48) jeweils angeordnetes Absperrventil aufweist, das durch einen Bedienhebel (50) von einer Schließposition in eine Geöffnetposition verbringbar ist.

8. Handdosiervorrichtung (4) nach einem der vorangehenden Ansprüche, **dadurch gekennzeichnet, dass** die ein oder zwei Aufnahmeeinrichtungen (14, 18) dergestalt ortsfest an der Handdosierpistole (4) angeordnet sind, dass in diese aufgenommene Aerosoldosen in einer horizontalen Arbeitsposition der Handdosierpistole kopfüber, mit einer Ventilöffnung nach unten festlegbar sind.

9. Handdosiervorrichtung (4) nach einem der vorangehenden Ansprüche, **dadurch gekennzeichnet, dass** die ein oder zwei Aufnahmeeinrichtungen (14, 18) spiegelsymmetrisch zur Mittellängsachse (52) der Handdosierpistole (4) angeordnet sind.

10. Außengewindeadapter (26) zur Verwendung in einer Handdosiervorrichtung (4) nach einem der vorangehenden Ansprüche, **dadurch gekennzeichnet, dass** der Außengewindeadapter (26) einen ersten Adapteranschluss (28) aufweist, der ein Außengewinde (30) mit einem Durchmesser von 40 mm hat, und einen zweiten Adapteranschluss (32) mit einem Außengewinde von 16 mm und einem konisch zulaufenden Dichtungssitz (54) aufweist.

11. Innengewindeadapter (54) zur Verwendung in einer Handdosiervorrichtung (4) nach einem der vorangehenden Ansprüche, **dadurch gekennzeichnet, dass** der Innengewindeadapter (54) einen ersten Adapteranschluss (40) aufweist, der ein Innengewinde (42) mit einem Durchmesser von 21 mm hat und einen zweiten Adapteranschluss (44) mit einem Außengewinde von 16 mm und einem konisch zulaufenden Dichtungssitz (56) aufweist.
